# FASCICULE DE BREVET EUROPEEN

(11) **EP 1 321 171 B1**
(45) Date de publication et mention de la délivrance du brevet: **11.06.2008**
(21) Numéro de dépôt: 02293165.3
(22) Date de dépôt: 19.12.2002
(51) Int. Cl.: A63B 23/04, A61H 1/02

(54) **Appareil d'étirement musculaire**
Gerät für Streckübungen der Muskulatur
Muscle stretching apparatus

(30) Priorité: 20.12.2001 FR 0116617
(43) Date de publication de la demande: 25.06.2003
(73) Titulaire: Bonnaimé, Bruno, 38140 La Murette (FR)
(72) Inventeur: Bonnaimé, Bruno, 38140 La Murette (FR)

(56) Documents cités:
- FR-A- 2 357 236
- US-A- 3 661 149
- US-A- 5 277 681

## Description

L'invention concerne un appareil d'étirement musculaire.

Un tel appareil est décrit dans US-A-5 374 230 ou son correspondant français FR-B-2 687 919 et US-A-3 661 149, FR-A-2 357 236, US-A-5 277 681.

L'invention a pour objet de proposer un appareil plus performant en termes d'efficacité mécanique et de préférence de confort et de sécurité d'utilisation.

Pour cela, l'appareil de l'invention comprend :
- un bâti (a priori fixe) comprenant un plateau de base (éventuellement mobile) pour l'appui d'une partie au moins de la moitié supérieure du corps d'un utilisateur, le bâti présentant deux bords latéraux opposés,
- des moyens d'appui allongés suivant une direction principale, pour l'appui des membres inférieurs de l'utilisateur,
- une structure en portique montée pivotante par rapport au bâti, autour d'une direction générale sensiblement perpendiculaire aux bords latéraux du plateau, lesdits moyens d'appui étant montés pivotants par rapport à la structure en portique par l'intermédiaire de premier et/ ou de second pivots sensiblement perpendiculaires à la direction générale de pivotement de la structure en portique, pour pivoter entre une position relative écartée dans laquelle lesdits moyens d'appui sont angulairement écartés l'un de l'autre, et une position relative resserrée.

Dans le cadre de l'efficacité de l'appareil, un problème concerne en particulier les zones de pivotement, ce qui peut avoir une influence sur la qualité du travail d'étirement effectué, voire sur la fiabilité de l'appareil. A la limite, il peut exister une gêne pour l'utilisateur.

Pour apporter une solution, l'invention propose notamment :
- que la structure en portique s'étende sensiblement parallèlement à ladite direction principale (ou générale), en direction des bords latéraux opposés du plateau de base, jusqu'au-delà des moyens d'appui pour les membres inférieurs, au moins lorsqu'ils sont en position relative resserrée, cette structure en portique étant montée pivotante par rapport au bâti autour de troisième et de quatrième pivots coaxiaux par rapport à ladite direction générale, de part et d'autre des premier et/ou second pivots,
- et que la structure en portique présente au moins une barre centrale qui porte les premier et/ou second pivots, pour le pivotement par rapport à elle(s) des moyens d'appui, les premier et/ou second pivots étant ainsi disposés, suivant ladite direction générale, entre les troisième et quatrième pivots.

Pour satisfaire de manière encore plus performante aux problèmes déjà évoqués, l'invention propose par ailleurs la solution de la revendication 2.

On notera qu'ainsi le réglage angulaire des "moyens d'appui" s'effectue avec une sécurité accrue, gage de fiabilité pour la machine et de sécurité d'utilisation et d'ergonomie pour l'utilisateur.

Toujours pour résoudre tout ou partie des problèmes déjà évoqués, une autre caractéristique de l'invention prévoit la solution de la revendication 4.

Là encore, tes caractéristiques de fiabilité de l'appareil et d'ergonomie de l'utilisation sont favorisées.

Dans le cadre de l'invention, une attention toute particulière a été apportée à la conception des moyens d'appui pour les membres inférieurs et à la manière dont l'utilisateur peut obtenir des informations sur la qualité ou la performance des exercices d'étirement effectués.

Aussi, une caractéristique de l'invention se rapporte-t-elle au fait que lesdits moyens d'appui comprennent, pour chacun de ces membres inférieurs :
- une plaque d'appui allongée suivant une direction principale et présentant une face avant pour appui sur elle d'un membre inférieur et une face arrière opposée,
- et un bras allongé dans la même direction, s'étendant derrière la plaque d'appui et sur lequel est monté le premier ou le second pivot, de manière que l'articulation des moyens d'appui par rapport à ladite (auxdites) barre(s) centrale(s) s'effectue par l'intermédiaire de ces bras,
- et au moins un capteur musculaire lié à une dite plaque d'appui et disposé pour mesurer l'effort développé par l'un au moins des muscles ischios de l'utilisateur, par appui de l'un au moins de ses membres inférieurs contre la (les) plaque(s) d'appui alors que les moyens d'appui sont dans une position angulaire relative déterminée par des moyens de retenue.

Une autre caractéristique de l'invention s'est attachée à prendre en considération les renseignements devant être donnés à l'utilisateur lorsqu'il fait travailler ses muscles adducteurs et abducteurs.

Pour cela, l'invention conseille que l'appareil comprenne :
- un moyen d'appui par membre inférieur de l'utilisateur, soit deux moyens d'appui au total, chaque moyen d'appui comprenant :
   - une paire de plateaux transversaux d'appui qui sont dressés en saillie le long de deux bords latéraux opposés d'une face avant du moyen d'appui correspondant et qui s'étendent sur une partie seulement de la longueur dudit moyen d'appui, et
   - un support adjacent vis-à-vis duquel la paire de plateaux transversaux d'appui est mobile, transversalement à la direction principale d'allongement des moyens d'appui,
- un capteur musculaire lié à l'une des paires de plateaux transversaux d'appui et à son support adjacent, le capteur fonctionnant en traction et en compression pour mesurer l'effort développé par les muscles abducteurs et adducteurs de l'utilisateur.

Lorsque le moyen d'appui comprend une "plaque allongée d'appui" et que le support est "un bras", une autre caractéristique conseille la solution de la revendication 7.

Ainsi, le capteur musculaire considéré jouera à la fois le rôle de capteur musculaire et d'entretoise de liaison mécanique entre la plaque d'appui et son bras porteur.

Concernant spécifiquement les capteurs musculaires proposés ci-avant, une réflexion a été menée relativement à leurs conditions d'utilisation et à leur intégration sur l'appareil.

Aussi, une autre caractéristique de l'invention prévoit-elle que l'appareil comprenne un moyen d'appui par membre inférieur de l'utilisateur, soit deux moyens d'appui au total, un premier capteur musculaire disposé pour mesurer l'effort développé par les muscles adducteurs et/ou abducteurs de l'utilisateur, ce capteur musculaire étant lié à (seulement) l'un des moyens d'appui pour l'un des membres inférieurs de l'utilisateur, et des second et troisième capteurs musculaires disposés pour mesurer l'effort développé par les muscles ischios de l'utilisateur, chacun de ces deuxième et troisième capteurs étant liés à l'un desdits moyens d'appui pour l'un des membres inférieurs de l'utilisateur.

Une attention a également été portée au choix des capteurs et, compte tenu de ce choix, à leur emplacement sur l'appareil.

Aussi, une autre caractéristique de l'invention prévoit-elle que certains au moins des capteurs sont des jauges de contraintes liées respectivement d'un côté à l'un des plateaux transversaux d'appui ou à l'une des plaques d'appui, et de l'autre au bras et donc sensibles au déplacement relatif entre eux et que ces jauges de contrainte sont interposées entre un dit plateau transversal, ou une plaque d'appui, et le bras concerné.

Une description encore plus détaillée de l'invention va maintenant être fournie en relation avec les dessins annexés dans lesquels la figure 1 est une vue schématique en perspective d'un mode préféré de réalisation de l'appareil de l'invention, la figure 2 est une vue arrière de l'appareil de la figure 1 et la figure 3 est une vue selon la coupe III-III de la figure 1.

Sur les figures 1 ou 2, on voit que l'appareil d'étirement musculaire 1 comprend un bâti fixe 3 pourvu d'un plateau de base 5 sur lequel l'utilisateur va pouvoir allonger la partie haute de son corps (en particulier buste et tête). Le plateau de base se présente comme une plaque horizontale recouverte de mousse 6 et le bâti fixe 3 comme un cadre 3a à quatre pieds, les deux pieds dorsaux 7a, 7b, s'étendant en biais pour se terminer par une portion horizontale située au-delà des dimensions hors tout du plateau 5, afin de favoriser l'équilibre d'ensemble de l'appareil,

Le bâti présente deux bords latéraux opposés, 3A, 3B.

Une structure en portique 7 est montée pivotante par rapport au bâti et supporte des moyens 9a, 9b, d'appui pour les membres inférieurs de l'utilisateur, montés eux-mêmes pivotants sur la structure en portique 7 (appelée ci-après "portique"). Les moyens d'appui 9a, 9b, identiques, comprennent chacun, dans l'exemple illustré, une plaque d'appui (11a, 11b, respectivement) allongée suivant une direction principale 13, correspondant à la direction d'allongement des membres inférieurs (jambes) de l'utilisateur, ainsi qu'un bras (15a, 15b), s'étendant également suivant la direction 13, de façon adjacente à (en particulier derrière) la plaque d'appui correspondante.

Pour l'articulation des moyens d'appui 9a, 9b, le portique 7 présente au moins une barre centrale (en l'espèce deux barres, repérées 17a, 17b) à une extrémité libre de laquelle pivote chaque moyen d'appui 9a, 9b. Plus précisément, dans l'exemple illustré, chaque bras 15a, 15b, est articulé à cette extrémité, autour d'un pivot (respectivement un premier pivot 19a et un second pivot 19b) perpendiculaire à la direction générale 21.

La direction 21 est perpendiculaire aux bords latéraux 3A, 3B, du bâti et que c'est suivant cette direction générale que le portique 7 s'articule par rapport à ce même bâti, à l'endroit de troisième et de quatrième pivots coaxiaux 23a, 23b, qui sont situés, par rapport à la direction 21, de part et d'autre des premier et second pivots 19a, 19b et plus précisément, dans l'exemple illustré, chacun sensiblement dans l'alignement d'un bord latéral 3A, 3B, du bâti.

Dans l'exemple illustré, le portique 7 comprend un arceau 25 présentant un tronçon central, sensiblement horizontal, 25a, et deux tronçons latéraux perpendiculaires à la direction 21. Ces tronçons latéraux se prolongent chacun par un coude (tel qu'une équerre), respectivement 27a, 27b. A l'extrémité libre de ces équerres, sont montés respectivement le troisième et le quatrième pivots 23a, 23b, de telle sorte qu'ils soient liés chacun à un bras porteur, respectivement 29a, 29b, sensiblement rectiligne et vertical, fixé au bâti 3 (en particulier, soudé). L'arceau et les équerres peuvent être monoblocs, c'est-à-dire, en une seule pièce.

Pour l'appui des membres inférieurs, chacune des plaques d'appui 11a, 11b, présente, sur sa face avant dirigée vers le plateau de base 5, un revêtement en mousse.

Pour renseigner l'utilisateur sur la performance de ses exercices d'étirement, au moins un capteur musculaire 31 est lié à l'une des plaques d'appui, telle que 11a sur la figure 3. Ce capteur est disposé pour mesurer l'effort développé par le(s) muscle(s) ischios de l'une des jambes de l'utilisateur, lorsque celui-ci appuie sa jambe contre la plaque 11a, alors que les deux plaques sont dans une position angulaire relative déterminée (figée, non mobile à ce moment).

De préférence, au moins deux capteurs ischios seront prévus, avec au moins un tel capteur par moyen d'appui 9a, 9b. Un calculateur (non représenté) fournira, par exemple, une valeur moyenne entre les deux données fournies sous la poussée de chaque jambe de l'utilisateur, et une unité d'affichage (non représentée) indiquera cette donnée à l'utilisateur. Un fonctionnement avec uniquement une jambe (alors sans valeur moyenne) pourra être prévu, ne mettant alors en fonctionnement que l'un des capteurs ischios 31.

Pour que l'utilisateur puisse également faire travailler ses muscles adducteurs, deux plateaux transversaux d'appui 33a, 33b, ont en outre été prévus. Ils se dressent chacun en saillie sur le bord latéral intérieur de la face avant de chacune des plaques d'appui 11a, 11b, et s'étendent sur une partie seulement de la longueur L de cette plaque.

Les plateaux transversaux d'appui 33a, 33b, peuvent a priori être indifféremment liés mécaniquement à la plaque d'appui correspondante et/ou au bras 15a, 15b adjacent. Dans l'exemple retenu, ces deux plateaux transversaux d'appui appartiennent chacun à un berceau, 35, 37, dont la forme "en U" est ouverte du côté de la face avant de la plaque d'appui, et donc en direction du plateau 5. Et chaque berceau est monté coulissant entre l'une des plaques d'appui et le bras situé derrière.

En liaison avec les deux plateaux transversaux d'appui 33a, 33b, on notera que l'on a lié à au moins l'un d'entre eux (tel que le plateau 33a sur la figure 3) un autre capteur musculaire 37 qui a été disposé pour mesurer l'effort développé par les muscles adducteurs de l'utilisateur, lorsque celui-ci cherchera à resserrer ses jambes, à l'endroit de ses cuisses, par appui contre les plateaux transversaux 33a, 33b.

Utiliser des capteurs ischios 31 sur les deux moyens d'appui 9a, 9b, et n'utiliser de capteur(s) adducteur(s) 37 que sur l'un de ces deux moyens, exclusivement, valorise l'appareil, d'autant plus si on lie ces capteurs respectivement à la plaque d'appui allongée correspondante 15a, 15b, et au plateau transversal d'appui 33a, ou 33b, alliant ainsi les caractéristiques de performance, de coût limité, d'ergonomie et d'agrément d'utilisation.

Suite à différents essais menés avec différents types de capteurs musculaires, un choix s'est porté vers les jauges de contrainte. Des capteurs des sociétés françaises SCAIME ou ALGOSIS FRANCE peuvent en particulier être utilisés (réf. SCAIME AG50 ou encore ZF100).

Sur la figure 3, les capteurs 31 et 37 sont des jauges de contrainte. Comme on peut le constater, le capteur ischios 31 est fixé respectivement (et donc relié mécaniquement) au bras 15a et au plateau d'appui 11a. C'est en l'espèce la seule liaison mécanique entre le plateau et le bras, de là une "souplesse" renforcée lors des efforts exercés par l'utilisateur qui ressent un léger basculement du plateau 11a vis-à-vis du bras de support 15 "rigide".

On imaginera que sur l'autre moyen d'appui 9b, l'autre capteur ischios 31 sera monté de la même manière que sur la figure 3, entre le plateau 11b et le bras de support 15b.

Pour un tel montage, chaque capteur ischios 31 est donc orienté pour fonctrionner perpendiculairement à la direction générale d'allongement 13 du plateau d'appui concerné et s'étend à travers une ouverture 41 ménagée dans la paroi du bras (tel que le profilé creux 15a sur la figure 3), ainsi qu'à travers une fente 43 ménagée dans le tronçon central 90 du berceau interposé entre ledit bras et la plaque d'appui correspondante (berceau 35 sur la figure 3).

La fente 43 pourra en particulier être une fente longitudinale, s'étendant suivant la direction 13 d'allongement du plateau d'appui et présenter alors une longueur appropriée pour que le berceau 35 concerné puisse coulisser le long du plateau d'appui et être ainsi positionné au mieux, en fonction de la morphologie de l'utilisateur. A cet égard, on conseille que le coulissement soit limité entre l'extrémité du plateau d'appui la plus proche de l'axe de pivotement (19a ou 19b) et environ la moitié de la longueur L de cette plaque. C'est d'ailleurs dans cette moitié que seront situés avantageusement les capteurs musculaires 31, 37, par exemple sensiblement au tiers, ou prés de la moitié, de la longueur L, en partant de l'extrémité la plus proche de l'axe 19a ou 19b.

Sur la figure 3, on notera encore que des vis assurent la fixation à chaque extrémité du capteur ischios 31 représenté, d'une part au plateau d'appui 11a et d'autre part au bras 15a, à l'intérieur de celui-ci, permettant ainsi au capteur d'être protégé et quasi invisible.

Concernant la manière dont le capteur adducteur 37 est monté (de préférence uniquement sur l'un des moyens d'appui, tels que le moyen 9a sur la figure 3), on notera qu'il est fixé d'un côté à la partie intermédiaire 90 du berceau 35 (donc en liaison directe avec le plateau transversal d'appui 33a) et, de l'autre à la coulisse 45a, de manière à pouvoir se déplacer suivant la direction d'allongement de la plaque d'appui concerné, en même temps que le berceau.

Une cornière 47 assure le renvoi nécessaire à angle droit de l'effort, et c'est donc à cette cornière que le capteur adducteur 37 est fixé, en face de la coulisse 45 (repères 49).

Chaque bras support 15a, 15b est de préférence constitué par deux bras parallèles s'étendant longitudinalement suivant la direction d'allongement du plateau d'appui. Plus précisément, il s'agit d'une coulisse, respectivement 45a, 45b, et d'un profilé rectiligne, respectivement 51a, 51b (voir en particulier figure 2), les deux pièces étant creuses et étant reliées à chacune de leurs extrémités axiales, par deux tronçons transversaux, tels les tronçons 53 sur la figure 2 pour l'extrémité la plus proche des axes de pivotement.

Sur la figure 2, on remarquera également les deux biellettes d'articulation 55a, 55b qui relient les bras 15a, 15b aux deux barres 17a, 17b. À noter également le moteur électrique 57, pour l'articulation en rotation autour des axes 19a et 19b, et l'autre moteur électrique 59 qui commande la vis sans fin 61 pour l'inclinaison des plateaux 11a, 11b (et donc de l'arceau 7) autour de l'axe 21. Une rigidification supplémentaire, et un soutien, sont assurés par les plaques transversales 63, 65.

A noter que, lors des exercices, le moteur 57 assure une retenue en rotation des moyens d'appui 9a, 9b autour des pivots 19a, 19b et fixe donc la position angulaire relative de ces moyens. Quant au moteur 59, il fige alors l'angle d'inclinaison du portique 7 par rapport au plateau 5.

Un tronçon de tube (non représenté) permet le guidage en coulissement de chaque berceau le long de sa coulisse 45a ou 45b. Une vis de serrage permet de fixer leur position.

D'autres types de capteurs auraient pu être éventuellement prévus, même si au jour du dépôt, la solution avec jauges de contrainte montée de la manière indiquée est de loin préférée et apporte des avantages appréciables.

À titre d'exemple, des "capteurs boutons", ou encore des capteurs films (composés de films très fins sur lesquels on sérigraphie des peignes d'encre conductrice dont l'impédance varie en fonction des efforts exercés) auraient pu être utilisés.

Lors d'un exercice, l'appareil fonctionne ainsi : l'utilisateur détermine la position angulaire du portique 7 par rapport au bâti 3 (moteur 57). Ensuite, il règle la position angulaire des plateaux 11a, 11b l'un par rapport à l'autre, via le moteur 59. Une fois ces deux positions fixées, il pratique ses exercices, les capteurs (et leur unité d'affichage non représentée) lui indiquant les efforts développés par les muscles ischios et adducteurs.

Eventuellement, les pivots 19a, 19b pourraient être réunis à l'endroit d'un axe unique commun.

On pourrait également prévoir un bras coudé supplémentaire intermédiaire entre les bras latéraux coudés 27a, 27b, créant ainsi un cinquième pivot pour l'articulation du portique.

A noter également, l'intérêt que peuvent avoir les plateaux transversaux extérieurs 33c, 33d (figures 1 et 3) en relation avec le travail et le contrôle des muscles abducteurs. A cet égard, le (voire les) capteur(s) 37, peut être prévu pour fonctionner en traction et en compression, de manière à enregistrer les mouvements latéraux dans un sens et dans l'autre desdits plateaux (ou du berceau) auxquels ils sont intégrés, vis-à-vis du support (considéré comme) fixe auquel ils sont par ailleurs fixés. A ce sujet, chaque support vis-à-vis duquel les deux paires de plateaux transversaux d'appui (33a ...33d) sont mobiles, transversalement à la direction 13 d'allongement des moyens d'appui, pourrait être constitué par une autre structure qu'un « bras » 15a, 15b, comme par exemple un ensemble monobloc constitué d'un plateau porteur rigide monté articulé directement sur le portique.

Eventuellement, le plateau de base est inclinable par rapport à l'horizontale et donc au bâti 3, de manière que la tête soit alors plus haute que le bas du dos.

## Revendications

1. Appareil d'étirement musculaire (1) comprenant :
- un bâti (3) comprenant un plateau de base (5) pour l'appui d'une partie au moins de la moitié supérieure du corps d'un utilisateur, le bâti présentant deux bords latéraux opposés (3A, 3B),
- des moyens d'appui (9a, 9b) allongés suivant une direction principale (13), pour l'appui des membres inférieurs de l'utilisateur, et
- une structure en portique (7) montée pivotante par rapport au bâti, autour d'une direction générale (21) sensiblement perpendiculaire aux bords latéraux du plateau, lesdits moyens d'appui étant montés pivotants par rapport à la structure en portique par l'intermédiaire de premier et/ ou de second pivots (19a, 19b) sensiblement perpendiculaires à la direction générale de pivotement de la structure en portique, pour pivoter entre une position relative écartée dans laquelle lesdits moyens d'appui sont angulairement écartés l'un de l'autre, et une position relative resserrée.

2. Appareil selon la revendication 1, **caractérisé en ce que** :
- la structure en portique s'étend, sensiblement parallèlement à ladite direction générale, en direction des bords latéraux opposés du plateau de base, jusqu'au-delà des moyens d'appui pour les membres inférieurs, au moins lorsqu'ils sont en position relative resserrée, cette structure en portique étant montée pivotante par rapport au bâti autour de troisième et de quatrième pivots coaxiaux (23a, 23b) par rapport à ladite direction générale, de part et d'autre des premier et/ou second pivots,
- et la structure en portique présente au moins une barre centrale (17a, 176) qui porte les premier et/ou second pivots, pour le pivotement par rapport à elle(s) des moyens d'appui, les premier et/ou second pivots étant ainsi disposés, suivant ladite direction générale, entre les troisième et quatrième pivots.

3. Appareil selon la revendication 2, **caractérisé en ce que** la structure en portique s'étend sensiblement jusqu'aux bords latéraux du plateau de base, où sont situés les troisième et quatrième pivots, de sorte que les moyens d'appui pour les membres inférieurs, qui sont situés en face de cette structure en portique pendant leur mouvement de pivotement autour des premier et/ ou second pivots, sont guidés dans leur pivotement, entre leurs positions relatives resserrée et écartée, par la structure en portique avec laquelle ils viennent en contact

4. Appareil selon l'une des revendications 2 ou 3, **caractérisé en ce que** la structure en portique (91) comprend un arceau (25) présentant deux tronçons latéraux (25b, 25c) situés, parallèlement à ladite direction générale, de part et d'autre d'un tronçon central (25a), les tronçons latéraux se prolongeant chacun par une partie coudée (27a, 27b) à l'extrémité libre de laquelle est monté le troisième ou le quatrième pivots, ces troisième et quatrième pivots étant également liés chacun à un bras porteur (29a, 29b) sensiblement vertical fixé au bâti.

5. Appareil selon l'une quelconque des revendications précédentes, **caractérisé en ce que** les moyens d'appui pour les membres inférieurs comprennent, pour chacun de ces membres inférieurs :
- une plaque d'appui (11a, 11b) allongée suivant ladite direction principale (13) et présentant une face avant pour appui sur elle d'un membre inférieur et une face arrière opposée,
- un bras (15a, 15b) adjacent à la plaque d'appui et sur lequel est monté le premier ou le second pivot, de manière que l'articulation des moyens d'appui par rapport à ladite (auxdites) barre(s) centrales) s'effectue par l'intermédiaire de ces bras,
- et au moins un capteur musculaire (31) lié à une dite plaque d'appui (11a, 11b) et disposé pour mesurer l'effort développé par l'un au moins des muscles ischios de l'utilisateur, par appui de l'un au moins de ses membres inférieurs contre la (les) plaque(s) d'appui alors que les moyens d'appui sont retenus dans une position angulaire relative déterminée par des moyens de retenue (57).

6. Appareil selon l'une quelconque des revendications précédentes, **caractérisé en ce qu'**il comprend:
- un moyen d'appui (9a, 9b) par membre inférieur de l'utilisateur, soit deux moyens d'appui au total, chaque moyen d'appui comprenant une paire de plateaux transversaux d'appui (33a, 33b, 33c, 33d) qui sont dressés en saillie le long de deux bords latéraux opposés d'une face avant du moyen d'appui correspondant et qui s'étendent sur une partie seulement de la longueur (L) dudit moyen d'appui, et un support adjacent (11a, 11b ;15a, 15b) vis-à-vis duquel la paire de plateaux transversaux d'appui est mobile, transversalement à la direction principale d'allongement des moyens d'appui,
- un capteur musculaire (37) lié à l'une des paires de plateaux transversaux d'appui et à son support (11a, 11b 15a, 15b) adjacent, le capteur fonctionnant en traction et en compression pour mesurer l'effort développé par les muscles abducteurs et adducteurs de l'utilisateur

7. Appareil selon la revendication 5, **caractérisé en ce que** l'une au moins des plaques d'appui (11a, 11b) et le bras (15a,15b) adjacent sont liés ensemble mécaniquement exclusivement par au moins un dit capteur musculaire (31) disposé pour mesurer l'effort des muscles ischios.

8. Appareil selon l'une quelconque des revendications précédentes, **caractérisé en ce qu'**il comprend :
- un moyen d'appui (9a, 9b) par membre inférieur de l'utilisateur, soit deux moyens d'appui au total,
- un premier capteur musculaire (37) disposé pour mesurer l'effort développé par les muscles adducteurs et/ou abducteurs de l'utilisateur, ce capteur musculaire étant lié seulement à l'un des deux moyens d'appui pour l'un des membres inférieurs de l'utilisateur,
- des second et troisième capteurs musculaires (31) disposés pour mesurer l'effort développé par les muscles ischios de l'utilisateur, chacun de ces deuxième et troisième capteurs étant liés à l'un desdits moyens d'appui pour l'un des membres inférieurs de l'utilisateur.

9. Appareil selon la revendication 5, **caractérisé en ce que** :
- certains au moins des capteurs sont des jauges de contraintes liées respectivement d'un côté à l'un des plateaux transversaux d'appui (33a, 33b, 33c, 33d) ou à l'une des plaques d'appui (11a, 11b), et de l'autre au bras correspondant (15a, 15b), et donc sensibles au déplacement relatif entre eux,
- et ces jauges de contrainte (31, 37) sont interposées entre un dit plateau transversal, ou une plaque d'appui, et le bras correspondant.

## Claims

1. Stretching apparatus comprising:
- a frame (3) comprising a base plate (5) for supporting at least a part of the upper portion of the body of a user, the frame having two opposite lateral edges (3A, 3B),
- support means (9a, 9b) extending along a main direction (13), for supporting the lower members of the user, and
- an arched structure (7) pivotally mounted relative to the frame, around a general direction (21) substantially perpendicular to the lateral edges of the plate, said support means being pivotally mounted relative to the arched structure by means of first and/or second pivot means (19a, 19b) substantially perpendicular to the general pivoting direction of the arched structure, for pivoting between a relatively far away position in which said support means are angularly located apart from each other, and a relatively close position.

2. Apparatus according to claim 1, **characterised in that**:
- the arched structure extends, substantially parallel to said general direction, towards the opposite lateral edges of the base plate, besides the lower members support means, at least when they are in the relatively close position, said arched structure being pivotally mounted relative to the frame around third and fourth coaxial pivot means (23a, 23b) relative to said general direction, on both sides of the first and second pivot means,
- and the arched structure has at least a central crossbar (17a, 17b) holding the first and/or second pivot means, for pivoting the support means therearound, the first and second pivot means being so disposed, along said general direction, between the third and fourth pivot means.

3. Apparatus according to claim 2, **characterised in that** the arched structure extends substantially up to the lateral edges of the base plate, where are located the third and fourth pivot means, so that the lower members support means, which are located facing said arched structure while they are pivoting around the first and/or second pivot means, are pivotally guided between said relatively far away and close positions by the arched structure with which they come into contact.

4. Apparatus according to claim 2 or claim 3, **characterised in that** the arched structure (91) comprises an arch (25) having two lateral portions (25b, 25c) located, parallel to said general direction, on both sides of a central portion (25a), each lateral portion having a bent extended portion (27a, 27b) at the free end of which is mounted the third or fourth pivot means, each of said third and fourth pivot means being further attached to a substantially vertical support arm (29a, 29b) fixed to the frame.

5. Apparatus according to any one of the preceding claims, **characterised in that** the lower members support means comprise, for each of said lower members:
- a support plate (11a, 11b) elongated along said main direction (13) and having a front face for receiving thereon a lower member, and an opposite back face,
- an arm (15a, 15b) adjacent to the support plate and on which is mounted the first or the second pivot means, so that the articulation of the support means relative to said central crossbar operates through said arms,
- and at least one muscular sensor (31) attached to said support plate (11a, 11b) and disposed for measuring the strength developed by at least one of the ischios of the user, further to applying one of his lower members against the support plate(s) while the support means are retained in a determined angular position by retaining means (57).

6. Apparatus according to any one of the preceding claims, **characterised in that** it comprises:
- one support means (9a, 9b) for each lower member of the user, i.e. two support means for the total, each support means comprising a pair of transversal support panels (33a, 33b, 33c, 33d) which are prominently erected along two opposite lateral sides of a front face of the corresponding support means and which extend along only a portion of the length (L) of said support means, and an adjacent support (11a, 11b; 15a, 15b) relative to which the pair of the transversal support plates is movable, transversally to the main elongated direction of the support means,
- a muscular sensor (37) attached to one of the pairs of the transversal support plates and to its adjacent support (11a, 11b; 15a, 15b), the sensor operating through a traction and a compression for measuring the strength developed by the abductor and adductor muscles of the user.

7. Apparatus according to claim 5, **characterised in that** at least one of the support plate (11a, 11b) and the adjacent arm (15a, 15b) are mechanically connected to each other exclusively by one of said muscular sensors (31) disposed for measuring the strength of the ischios.

8. Apparatus according to any one of the preceding claims, **characterised in that** it comprises:
- one support means (9a, 9b) for each lower member of the user, i.e. two support means for the total,
- a first muscular sensor (37) disposed for measuring the strength developed by the abductor and adductor muscles of the user, this muscular sensor being attached only to one of the two user lower members support means,
- second and third muscular sensors (31) disposed for measuring the strength developed by the ischios of the user, each of said second and third sensors being attached to one of said user lower members support means.

9. Apparatus according to claim 5, **characterised in that**:
- at least some of the sensors are stress gauges attached respectively, on one side, to one of transversal support panels (33a, 33b, 33c, 33d) or to one of the support plates (11a, 11b), and, on the other side, to the corresponding arm (15a, 15b), and thus sensitive to the relative movement therebetween,
- and said stress gauges (31, 37) are interposed between one of the transversal support panels or a support plate and the corresponding arm.

## Patentansprüche

1. Gerät zum Muskelstrecken (1) bestehend aus:
- einem Rahmen (3), der eine Grundplatte (5) umfasst, zum Stützen zumindest eines Teils der oberen Hälfte des Körpers eines Benutzers, wobei der Rahmen zwei einander gegenüberliegende Seitenränder (3A, 3B) umfasst,
- Stützmittel (9a, 9b), die gemäß einer Hauptrichtung (13) verlängert sind, zum Stützen der unteren Körpergliedmaße des Benutzers und
- einer Portalrahmenstruktur (7), die in Bezug auf den Rahmen, schwenkbar um eine allgemeine Richtung (21) montiert ist, deutlich senkrecht zu den Seitenrändern der Platte, wobei die besagten Stützmittel in Bezug auf die Portalrahmenstruktur schwenkbar montiert sind, durch erste und/oder zweite Zapfen (19a, 19b), die deutlich senkrecht zu der allgemeinen Schwenkrichtung der Portalrahmenstruktur liegen, um zwischen einer entfernten relativen Position zu schwenken, in der die besagten Stützmittel winklig voneinander entfernt sind und einer eingeschränkten relativen Position.

2. Gerät gemäß Anspruch 1, **dadurch gekennzeichnet, dass**:
- die Portalrahmenstruktur sich deutlich parallel zu der allgemeinen Richtung erstreckt, in Richtung der einander gegenüberliegenden seitlichen Ränder der Grundplatte, bis über die Stützmittel für die unteren Körpergliedmaße hinaus, zumindest wenn sie sich in der eingeschränkten relativen Position befinden, wobei diese Portalrahmenstruktur, in Bezug auf den Rahmen, schwenkbar um einen dritten und vierten koaxialen Zapfen (23a, 23b) montiert ist, in Bezug auf die besagte allgemeine Richtung, auf der einen und anderen Seite des ersten und/oder zweiten Zapfens
- und die Portalrahmenstruktur mindestens eine mittlere Stange (17a, 17b) aufweist, die den ersten und/oder zweiten Zapfen trägt, zum Schwenken der Stützmittel in Bezug auf die Stange, wobei der erste und/zweite Zapfen, gemäß einer besagten allgemeinen Richtung, zwischen dem dritten und vierten Zapfen angeordnet ist.

3. Gerät gemäß Anspruch 2, **dadurch gekennzeichnet, dass** die Portalrahmenstruktur sich deutlich bis zu den seitlichen Rändern der Grundplatte erstreckt, wo der dritte und vierte Zapfen angeordnet ist, so dass die Stützmittel für die unteren Körpergliedmaße, die sich gegenüber dieser Portalrahmenstruktur befinden, während ihrer Schwenkbewegung um den ersten und/oder zweiten Zapfen bei ihrer Schwenkbewegung, zwischen ihren eingeschränkten und entfernten relativen Positionen, durch die Portalträgerstruktur, mit der sie kontaktieren, geführt werden.

4. Gerät gemäß einem der Ansprüche 2 oder 3, **dadurch gekennzeichnet, dass** die Portalrahmenstruktur (91) eine Wölbung (25) umfasst, die zwei seitliche Teilstücke (25b, 25c) aufweist, die parallel zu der besagten allgemeinen Richtung angeordnet sind, auf der einen und anderen Seite eines mittleren Teilstücks (25a), wobei die seitlichen Teilstücke sich jeweils durch einen abgewinkelten Teil (27a, 27b) verlängern, an dessen Ende der dritte oder der vierte Zapfen montiert ist, wobei dieser dritte und vierte Zapfen jeweils auch mit dem Trägerarm (29a, 29b) verbunden ist, der deutlich senkrecht am Rahmen befestigt ist.

5. Gerät gemäß einem der vorherigen Ansprüche, **dadurch gekennzeichnet, dass** die Stützmittel für die unteren Körpergliedmaße für jedes dieser Körpergliedmaße folgendes umfassen:
- eine Stützplatte (11a, 11b), die gemäß der besagten Hauptrichtung (13) verlängert ist und eine Vorderseite aufweist, zum Abstützen eines unteren Körpergliedmaßes auf ihr und eine gegenüberliegende Rückseite,
- einen Arm (15a, 15b), der neben der Stützplatte liegt und auf dem der erste und zweite Zapfen montiert ist und zwar so, dass die Gelenkverbindung der Stützmittel in Bezug auf den/die besagten mittleren Stab/Stäbe durch diese Arme erfolgt,
- und mindestens einen Muskelsensor (31), der mit einer besagten Stützplatte (11a, 11b) verbunden ist und angeordnet ist, um die Beanspruchung zu messen, die durch mindestens einen Ischiasmuskel des Benutzers erzeugt wird, durch das Abstützen von mindestens einem seiner unteren Gliedmaße gegen die Stützplatte (n), während die Stützmittel in einer relativen Winkelposition gehalten werden, die durch Haltemittel (57) festgelegt wird.

6. Gerät gemäß einem der vorherigen Ansprüche, **dadurch gekennzeichnet, dass** es aus Folgendem besteht:
- einer Stützmittel (9a, 9b) pro unterem Körpergliedmaß des Benutzers, d.h. insgesamt zwei Stützmittel, wobei jedes Stützmittel ein Paar transversale Stützplatten (33a, 33b, 33c, 33d) umfasst, die überstehend entlang der beiden Seitenränder ausgerichtet sind, die gegenüber einer Vorderseite des entsprechenden Stützmittels liegen und die sich nur auf einem Teil der Länge (L) des besagten Stützmittels erstrecken und einen benachbarte Träger (11a, 11b; 15a, 15b), dem gegenüber das besagte transversale Stützplattenpaar beweglich ist, transversal in der Hauptverlängerungsrichtung der Stützmittel,
- einen Muskelsensor (37), der mit einem der transversalen Stützplattenpaare und seinem benachbarten Träger (11a, 11b; 15a, 15b) verbunden ist, wobei der Sensor auf Zug und Druck funktioniert, um die Beanspruchung zu messen, die durch die Abduktor-und Adduktormuskel des Benutzers erzeugt wird.

7. Gerät gemäß Anspruch 5, **dadurch gekennzeichnet, dass** zumindest eine der Stützplatten (11a, 11b) und der benachbarte Arm (15a, 15b) gemeinsam mechanisch verbunden sind und zwar ausschließlich durch mindestens einen besagten Muskelsensor (37), der so angeordnet ist, um die Beanspruchung der Ischiasmuskeln zu messen.

8. Gerät gemäß einem der vorherigen Ansprüche, **dadurch gekennzeichnet, dass** es Folgendes umfasst:
- ein Stützmittel (9a, 9b) pro unterem Körpergliedmaß des Benutzers, d.h. insgesamt zwei Stützmittel,
- einen ersten Muskelsensor (37), der so angeordnet ist, um die Beanspruchung zu messen, die durch die Adduktormuskel und/oder Abduktormuskel des Benutzers entsteht, wobei dieser Muskelsensor nur mit einem der beiden Stützmittel für eines der unteren Körpergliedmaße des Benutzers verbunden ist,
- zweite und dritte Muskelsensoren (31), die so angeordnet sind, um die Beanspruchung zu messen, die durch die Ischiasmuskel des Benutzers entsteht, wobei jeder dieser zweiten und dritten Sensoren mit einem der besagten Stützmittel für eines der unteren Körpergliedmaße des Benutzers verbunden ist.

9. Gerät gemäß Anspruch 5, **dadurch gekennzeichnet, dass**:
- zumindest bestimmte Sensoren Dehnungsmessstreifen sind, die jeweils auf der einen Seite mit einer von transversalen Stützplatten (33a, 33b, 33c, 33d) verbunden sind oder mit einer der Stützplatten (11a, 11b) und auf der anderen Seite mit dem entsprechenden Arm (15a, 15b) und folglich anfällig sind für die relative Verschiebung untereinander,
- und diese Dehnungsmessstreifen (31, 37) zwischen eine besagte transversale Platte gesetzt sind oder eine Stützplatte und den entsprechenden Arm.
